# EUROPÄISCHE PATENTSCHRIFT

(11) **EP 1 323 817 B1**
(45) Veröffentlichungstag und Bekanntmachung des Hinweises auf die Patenterteilung: **29.03.2006**
(21) Anmeldenummer: 01130813.7
(22) Anmeldetag: 24.12.2001
(51) Int. Cl.: C11D 1/62, C11D 11/00, C23G 5/028

(54) **Kationische Zubereitungen für die Reinigung harter Oberflächen**
Cationic composition for hard surface cleaning
Compositions cationiques de nettoyage de surfaces dures

(43) Veröffentlichungstag der Anmeldung: 02.07.2003
(73) Patentinhaber: Cognis IP Management GmbH, 40589 Düsseldorf (DE)
(72) Erfinder: Bonastre Nuria, Gilabert, 08210 Barbera del Vall (ES); Sanchez, Agustin, 08921 Santa Coloma De Gramenet Barcelona (ES); Pi Subirana, Rafael, 08400 Granollers (Barcelona) (ES); Llosas Bigorra, Joaquim, Dr., 08203 Sabadell (ES)

(56) Entgegenhaltungen:
- EP-A- 0 756 023
- WO-A-97/43388
- DE-C- 4 102 709
- GB-A- 2 313 602
- US-A- 4 284 435
- US-A- 5 750 490
- US-A- 5 994 285
- US-B1- 6 180 594

## Beschreibung

### Gebiet der Erfindung

Die Erfindung befindet sich auf dem Gebiet der Reinigungsmittel und betrifft neuartige Zubereitungen insbesondere für die (Spritz-)Reinigung von Blechen, Karosserieteilen und Fahrzeugen mit einem Gehalt an speziellen Esterquats sowie die Verwendung dieser Kationtenside zur Reinigung harter Oberflächen.

### Stand der Technik

Ein wichtiger Schritt bei der Herstellung von Kraftfahrzeugen besteht darin, die gefetteten Bleche bzw. Karosserien gegen Ende des Fertigungsprozesses zu reinigen. Hierzu werden die Bauteile entweder durch Tauchbäder gezogen, häufiger erfolgt jedoch die Reinigung unter Hochdruck mit speziell dafür entwickelten Tensidzusammensetzungen. Abgesehen davon, dass die Zubereitungen über eine hinreichende Reinigungsleistung verfügen und vor allem Fett rasch und gründlich ablösen müssen, besteht gerade bei der Spritzreinigung die Anforderung vollständiger Schaumfreiheit. Da der Prozess unter Hochdruck erfolgt, kann es über die Spritzdüsen zu einer statischen Aufladung der Bleche und Karosserieteile kommen, die auf jeden Fall verhindert werden soll. Auch dieser Anforderung müssen die industriellen Reinigungsmittel Rechnung tragen. Ähnlichen Problemen begegnet man jedoch auch im Rahmen der individuellen Fahrzeugreinigung, sowohl in automatischen Waschstraßen als auch bei einer Reihe von Reinigungsketten, die dem Verbraucher anbieten, sein Fahrzeug selbst mit einem Hochdruckwasserstrahl zu reinigen und dabei ähnliche Tensidzusammensetzungen einsetzen, wie sie auch bei der Entfettung der Karosserien Verwendung finden.

Eine besondere Bedeutung besitzen hier kationische Tenside, da diese nicht nur eine hohe Reinigungskraft - speziell in Kombination mit nichtionischen Tensiden - besitzen, sondern Karosserien und Fahrzeuge auch hydrophobieren und damit schützen. Gleichzeitig wirken sie antistatisch, d.h. auch bei der Spritzreinigung unter Hochdruck wird einer statischen Aufladung der Metallteile entgegengewirkt. In der Praxis haben sich bislang Tetraalkylammoniumsalze vom Typ des Dimethyldistearylammoniumchlorids (DMDSAC) als besonders wirksam erwiesen, während Kationtenside vom konventionellen Esterquattyp, die das DMDSAC ansonsten in vielen Anwendungen verdrängt haben, hier bislang wirkungslos waren. Von Nachteil ist jedoch, dass die Tetraalkylammoniumsalze des Handels über keine hinreichende biologische Abbaubarkeit verfügen, was deren Einsatz nach Detergentiengesetz in manchen Ländern Europas erschwert. Weiterhin von Nachteil ist, dass beispielsweise DMDSAC bei einem Aktivsubstanzgehalt von 80 Gew.-% als schnittfeste Paste vorliegt und daher nur mit einigem technischen Aufwand verarbeitet werden kann.

Somit hat die Aufgabe der vorliegenden Erfindung darin bestanden, neue Zubereitungen fürdie Reinigung harter Oberfläche, speziell für die Spritzreinigung von Blechen und die Hochdruckreinigung von Fahrzeugen zur Verfügung zu stellen, die zwar kationische Tenside enthalten, sich jedoch durch eine bessere biologische Abbaubarkeit auszeichnen und dabei gleichzeitig hinsichtlich Hydrophobierung und antistatischer Ausrüstung wenigstens das Niveau des Stands der Technik erreichen.

### Beschreibung der Erfindung

Gegenstand der Erfindung sind neue kationische Zubereitungen zur Reinigung harter Oberflächen, die sich dadurch auszeichnen, dass sie als Kationtenside Esterquats enthalten, deren Acylrest bzw. Acylreste sich von ungesättigten Fettsäuren mit 8 bis 22 und vorzugsweise 16 bis 22 Kohlenstoffatomen und Iodzahlen im Bereich im 100 bis 150 ableiten. Ein weiterer Vorteil der neuen Esterquats besteht darin, dass sie auch noch in sehr hohen Konzentrationen transparent und flüssig und daher leicht zu handhaben sind.

Überraschenderweise wurde gefunden, dass durch genaue Auswahl der Fettsäuren spezielle Esterquats erhältlich sind, die gegenüber den Tetraalkylammoniumsalzen des Stands der Technik nicht nur über eine deutlich verbesserte biologische Abbaubarkeit verfügen, sondern die behandelten Oberflächen auch über einen längeren Zeitraum hydrophobieren und für eine geringere statische Aufladung sorgen. Dieser Befund ist um so unerwarteter, als konventionelle Esterquats auf Basis von Talg- oder Kokosfettsäure in der Anwendung völlig ungeeignet sind.

### Esterquats

Unter der Bezeichnung "Esterquats" werden im allgemeinen quaternierte Fettsäuretriethanolaminestersalze verstanden. Es handelt sich dabei um bekannte Stoffe, die man nach den einschlägigen Methoden der präparativen organischen Chemie erhalten kann. In diesem Zusammenhang sei auf die Internationale Patentanmeldung **WO 91/01295** (Henkel) verwiesen, nach der man Triethanolamin in Gegenwart von unterphosphoriger Säure mit Fettsäuren partiell verestert, Luft durchleitet und anschließend mit Dimethylsulfat oder Ethylenoxid quaterniert. Aus der Deutschen Patentschrift **DE 4308794 C1** (Henkel) ist überdies ein Verfahren zur Herstellung fester Esterquats bekannt, bei dem man die Quaternierung von Triethanolaminestern in Gegenwart. von geeigneten Dispergatoren, vorzugsweise Fettalkoholen, durchführt. Übersichten zu diesem Thema sind beispielsweise von R.Puchta et al. in **Tens.Surf.Det, 30, 186 (1993),** M.Brock in **Tens.Surf.Det 30, 394 (1993),** R.Lagerman et al. in **J.Am. Oil.Chem.Soc., 71**, **97 (1994)** sowie I.Shapiro in **Cosm.Toil. 109, 77 (1994)** erschienen.

Die quaternierten Fettsäuretriethanolaminestersalze folgen der Formel **(I),** in der R¹CO für einen ungesättigten Acylrest mit 8 bis 22, vorzugsweise 16 bis 22 Kohlenstoffatomen und einer Iodzahl von 50 bis 200, R² und R³ unabhängig voneinander für Wasserstoff oder R¹CO, R⁴ für einen Alkylrest mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für Halogenid, Alkylsulfat oder Alkylphosphat steht. Typische Beispiele für Esterquats, die im Sinne der Erfindung Verwendung finden können, sind Produkte auf Basis von ungesättigten C₁₆-C₂₂-Fettsäuren mit Iodzahlen im Bereich von 100 bis 150 wie Palmoleinsäure, Petroselinsäure, Linolsäure, Linolensäure, Gadoleinsäure sowie deren technische Mischungen, wie sie beispielsweise bei der Druckspaltung natürlicher Fette und Öle anfallen. Vorzugsweise werden technische C_{16/18-}Sonnenblumen- oder insbesondere Rapsfettsäuren eingesetzt, die im wesentlichen eine C-Kettenlänge von 16 bis 22 Kohlenstoffatomen aufweisen und kürzerkettige Homologe in Mengen kleiner 20, vorzugsweise kleiner 15 Gew.-% aufweisen. Zur Herstellung der quaternierten Ester können die Fettsäuren und das Triethanolamin im molaren Verhältnis von 1,1 : 1 bis 3 : 1 eingesetzt werden. Im Hinblick auf die anwendungstechnischen Eigenschaften der Esterquats hat sich ein Einsatzverhältnis von 1,2 : 1 bis 2,2 : 1, vorzugsweise 1,5 : 1 bis 1,9 : 1 als besonders vorteilhaft erwiesen. Die bevorzugten Esterquats stellen technische Mischungen von Mono-, Di- und Triestern mit einem durchschnittlichen Veresterungsgrad von 1,5 bis 1,9 dar. Aus anwendungstechnischer Sicht haben sich quaternierte Fettsäuretriethanolaminestersalze der Formel **(I)** als besonders vorteilhaft erwiesen, in der R¹CO für den ungesättigten Acylrest der Rapsfettsäure, R² für R¹CO, R³ für Wasserstoff, R⁴ für eine Methylgruppe, m, n und p für 0 und X für Methylsulfat steht.

Neben den quaternierten Fettsäuretriethanolaminestersalzen kommen als Esterquats ferner auch quaternierte Estersalze von Fettsäuren mit Diethanolalkylaminen der Formel **(II)** in Betracht, in der R¹CO für einen ungesättigten Acylrest mit 8 bis 22, vorzugsweise 16 bis 22 Kohlenstoffatomen und einer Iodzahl von 100 bis 150, R² für Wasserstoff oder R¹CO, R⁴ und R⁵ unabhängig voneinander für Alkylreste mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für Halogenid, Alkylsulfat oder Alkylphosphat steht.

Als weitere Gruppe geeigneter Esterquats sind schließlich die quaternierten Estersalze von Fettsäuren mit 1,2-Dihydroxypropyldialkylaminen der Formel (**III**) zu nennen, in der R¹CO für einen ungesättigten Acylrest mit 8 bis 22, vorzugsweise 16 bis 22 Kohlenstoffatomen und einer Iodzahl von 100 bis 150, R² für Wasserstoff oder R¹CO, R⁴, R⁶ und R⁷ unabhängig voneinander für Alkylreste mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für Halogenid, Alkylsulfat oder Alkylphosphat steht.

Des weiteren kommen als Esterquats noch Stoffe in Frage, bei denen die Ester- durch eine Amidbindung ersetzt ist und die vorzugsweise basierend auf Diethylentriamin der Formel (**IV**) folgen, in der R¹CO für einen ungesättigten Acylrest mit 8 bis 22, vorzugsweise 16 bis 22 Kohlenstoffatomen und einer Iodzahl von 100 bis 150, R² für Wasserstoff oder R¹CO, R⁶ und R⁷ unabhängig voneinander für Alkylreste mit 1 bis 4 Kohlenstoffatomen oder eine (CH₂CH₂O)_{q}H-Gruppe, q für Zahlen von 1 bis 12 und X für Halogenid, Alkylsulfat oder Alkylphosphat steht.

Hinsichtlich der Auswahl der bevorzugten Fettsäuren und des optimalen Veresterungsgrades gelten die für **(I)** genannten Beispiele auch für die Esterquats der Formeln **(II)** bis **(IV).**

Zur Herstellung der Esterquats der Formeln (I) bis (IV) kann sowohl von Fettsäuren als auch den entsprechenden Triglyceriden ausgegangen werden. Ein solches Verfahren, das stellvertretend für den entsprechenden Stand der Technik genannt werden soll, wird in der europäischen Patentschrift **EP 0750606 B1** (Cognis) vorgeschlagen. Ebenfalls ist es möglich, die Kondensation der Alkanolamine mit den Fettsäuren in Gegenwart definierter Mengen an Dicarbonsäuren, wie z.B. Oxalsäure, Malonsäure, Bernsteinsäure, Maleinsäure, Fumarsäure, Glutarsäure, Adipinsäure, Sorbinsäure, Pimelinsäure, Azelainsäure, Sebacinsäure und/oder Dodecandisäure durchzuführen. Auf diese Weise kommt es zur einer partiell oligomeren Struktur der Esterquats, was sich insbesondere bei Mitverwendung von Adipinsäure auf die Klarlöslichkeit der Produkte vorteilhaft auswirken kann. Üblicherweise gelangen die Esterquats in Form 80 bis 90 Gew.-%iger alkoholischer Lösungen in den Handel, die bei Bedarf problemlos mit Wasser verdünnt werden können.

### Oberflächenaktive Zubereitungen

Üblicherweise enthalten die fertigen Zubereitungen die Esterquats - bezogen auf die Mittel - in Mengen von 1 bis 10 und vorzugsweise 2 bis 8 Gew.-%. Daneben können diese auch weitere übliche Hilfs- und Zusatzstoffe, speziell aber Cotenside enthalten, wobei es sich bei letzteren wegen ihrer besonderen Kompatibilität mit den Kationtensiden um nichtionische Verbindungen handelt.

Typische Beispiele für nichtionische Tenside sind Fettalkoholpolyglycolether, Alkylphenolpolyglycolether, Fettsäurepolyglycolester, Fettsäureamidpolyglycolether, Fettaminpolyglycolether, alkoxylierte Triglyceride, Mischether bzw. Mischformale, Alk(en)yloligoglykoside, Fettsäure-N-alkylglucamide, Proteinhydrolysate (insbesondere pflanzliche Produkte auf Weizenbasis), Polyolfettsäureester, Zuckerester, Sorbitanester, Polysorbate und Aminoxide. Sofern die nichtionischen Tenside Polyglycoletherketten enthalten, können diese eine konventionelle, vorzugsweise jedoch eine eingeengte Homologenverteilung aufweisen. Vorzugsweise werden Fettalkoholpolyglycolether, alkoxylierte Fettsäureniedrigalkylester oder Alkyloligoglucoside eingesetzt.

Die bevorzugten Fettalkoholpolyglycolether folgen der Formel **(V),**

**R**^{**8**}**O(CH**_{**2**}**CHR**^{**9**}**O)**_{**n1**}**H** **(V)**

in der R⁸ für einen linearen oder verzweigten Alkyl- und/oder Alkenylrest mit 6 bis 22, vorzugsweise 12 bis 18 Kohlenstoffatomen, R⁹ für Wasserstoff oder Methyl und n1 für Zahlen von 1 bis 20 steht. Typische Beispiele sind die Anlagerungsprodukte von durchschnittlich 1 bis 20 und vorzugsweise 5 bis 10 Mol Ethylen- und/oder Propylenoxid an Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Elaeostearylalkohol, Arachylalkohol, Gadoleylalkohol, Behenylalkohol, Erucylalkohol und Brassidylalkohol sowie deren technische Mischungen. Besonders bevorzugt sind Anlagerungsprodukte von 3, 5 oder 7 Mol Ethylenoxid an technische Kokosfettalkohole.

Als alkoxylierte Fettsäureniedrigalkylester kommen Tenside der Formel (**VI**) in Betracht,

**R**^{**10**}**CO-(OCH**_{**2**}**CHR**^{**11**}**)**_{**n2**}**OR**^{**12**} **(VI)**

in der R¹⁰CO für einen linearen oder verzweigten, gesättigten und/oder ungesättigten Acylrest mit 6 bis 22 Kohlenstoffatomen, R¹¹ für Wasserstoff oder Methyl, R¹² für lineare oder verzweigte Alkylreste mit 1 bis 4 Kohlenstoffatomen und n2 für Zahlen von 1 bis 20 steht Typische Beispiele sind die formalen Einschubprodukte von durchschnittlich 1 bis 20 und vorzugsweise 5 bis 10 Mol Ethylen- und/oder Propylenoxid in die Methyl-, Ethyl-, Propyl-, Isopropyl-, Butyl- und tert.-Butylester von Capronsäure, Caprylsäure, 2-Ethylhexansäure, Caprinsäure, Laurinsäure, Isotridecansäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und Erucasäure sowie deren technische Mischungen. Üblicherweise erfolgt die Herstellung der Produkte durch Insertion der Alkylenoxide in die Carbonylesterbindung in Gegenwart spezieller Katalysatoren, wie z.B. calcinierter Hydrotalcit. Besonders bevorzugt sind Umsetzungsprodukte von durchschnittlich 5 bis 10 Mol Ethylenoxid in die Esterbindung von technischen Kokosfettsäuremethylestern.

Alkyl- und Alkenyloligoglykoside, die ebenfalls bevorzugte nichtionische Tenside darstellen, folgen üblicherweise der Formel (**VII**),

**R**^{**13**}**O-[G]**_{**p**} **(VII)**

in der R¹³ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht. Sie können nach den einschlägigen Verfahren der präparativen organischen Chemie erhalten werden. Stellvertretend für das umfangreiche Schrifttum sei hier auf die Schriften **EP 0301298 A1** und **WO 90/03977** verwiesen. Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligo**glucoside**. Die Indexzahl p in der allgemeinen Formel (**VII**) gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligo-glykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt. Der Alkyl- bzw. Alkenylrest R¹³ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestern oder im Verlauf der Hydrierung von Aldehyden aus der Roelen'schen Oxosynthese erhalten werden. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3). Der Alkyl- bzw. Alkenylrest R¹³ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3.

In der Regel weisen die Mittel einen Tensidgehalt von 30 bis 50, vorzugsweise 35 bis 45 und einen Wassergehalt von 50 bis 70, vorzugsweise 55 bis 65 Gew.-% auf.

### Gewerbliche Anwendbarkeit

Die neuen Esterquats sind auch hochkonzentriert flüssig und transparent. Sie besitzen eine vorzügliche Reinigungsleistung, ein hohes Hydrophobierungsvermögen und ausgezeichnete antistatische Eigenschaften. Setzt man die biologische Abbaubarkeit eines erfindungsgemä-Ben Dicolzaoylmethylethoxymonium Methosulfates gemäß Sturm-Test zu 100 %, dann erreicht DSDMAC unter gleichen Bedingungen einen Wert von 62 %. Ein weiterer Gegenstand der Erfindung betrifft daher die Verwendung von Esterquats, deren Acylrest bzw. Acylreste sich von ungesättigten Fettsäuren mit 8 bis 22, vorzugsweise 16 bis 22 Kohlenstoffatomen und Iodzahlen im Bereich von 100 bis 150 ableiten, zur Herstellung von Zubereitungen für die Reinigung harter Oberflächen, in denen sie in Mengen von 1 bis 30, vorzugsweise 5 bis 25 und insbesondere 10 bis 15 Gew.-% - bezogen auf die Mittel - enthalten sein können.

### Beispiele

In Tabelle 1 sind Formulierungsbeispiele angegeben:

**Tabelle 1 Formulierungsbeispiele für die Endreinigung von Karosserieteilen**

| **Zusammensetzung** | **Bsp. 1** | **Bsp. 2** |
|---|---|---|
| Esterquat ¹⁾ | 7,5 | 11,0 |
| Kokosimidazolin | - | 2,0 |
| Kokosfettsäure-2-ethylhexylester | 7 | 12,0 |
| Octanol+4EO | - | 3,0 |
| Butylglycol | 10 | 20,0 |
| Wasser | ad 100 | |

| | | |
|---|---|---|
| ¹⁾ Dicolzaoylmethylethoxymonium Methosulfate | | |

## Patentansprüche

1. Kationische Zubereitungen zur Reinigung harter Oberflächen, **dadurch gekennzeichnet, dass** sie als Kationtenside Esterquats enthalten, deren Acylrest bzw. Acylreste sich von ungesättigten Fettsäuren mit 8 bis 22 Kohlenstoffatomen und Iodzahlen im Bereich von 100 bis 150 ableiten.

2. Zubereitungen nach Anspruch 1, **dadurch gekennzeichnet, dass** sie Esterquats der Formel **(I)** enthalten, in der R¹CO für einen ungesättigten Acylrest mit 8 bis 22 Kohlenstoffatomen und einer Iodzahl von 100 bis 150, R² und R³ unabhängig voneinander für Wasserstoff oder R¹ CO, R⁴ für einen Alkylrest mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für Halogenid, Alkylsulfat oder Alkylphosphat steht.

3. Zubereitungen nach Anspruch 1, **dadurch gekennzeichnet, dass** sie Esterquats der Formel **(II)** enthalten, in der R¹CO für einen ungesättigten Acylrest mit 8 bis 22 Kohlenstoffatomen und einer Iodzahl von 100 bis 150, R² für Wasserstoff oder R¹CO, R⁴ und R⁵ unabhängig voneinander für Alkylreste mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für Halogenid, Alkylsulfat oder Alkylphosphat steht.

4. Zubereitungen nach Anspruch 1, **dadurch gekennzeichnet, dass** sie Esterquats der Formel **(III)** enthalten, in der R¹CO für einen ungesättigten Acylrest mit 8 bis 22 Kohlenstoffatomen und einer Iodzahl von 100 bis 150, R² für Wasserstoff oder R¹CO, R⁴, R⁶ und R⁷ unabhängig voneinander für Alkylreste mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für Halogenid, Alkylsulfat oder Alkylphosphat steht.

5. Zubereitungen nach Anspruch 1, **dadurch gekennzeichnet, dass** sie Esterquats der Formel **(IV)** enthalten, in der R¹CO für einen ungesättigten Acylrest mit 8 bis 22 Kohlenstoffatomen und einer Iodzahl von 100 bis 150, R² für Wasserstoff oder R¹CO, R⁶ und R⁷ unabhängig voneinander für Alkylreste mit 1 bis 4 Kohlenstoffatomen oder eine (CH₂CH₂O)_{q}H-Gruppe, q für Zahlen von 1 bis 12 und X für Halogenid, Alkylsulfat oder Alkylphosphat steht.

6. Zubereitungen nach mindestens einem der Ansprüche 1 bis 5, **dadurch gekennzeichnet, dass** sie die Esterquats in Mengen von 1 bis 10 Gew.-% - bezogen auf die Mittel - enthalten.

7. Zubereitungen nach mindestens einem der Ansprüche 1 bis 6, **dadurch gekennzeichnet, dass** die Mittel weiterhin Cotenside enthalten.

8. Zubereitungen nach Anspruch 7, **dadurch gekennzeichnet, dass** die Mittel nichtionische Tenside enthalten.

9. Zubereitungen nach mindestens einem der Ansprüche 1 bis 8, **dadurch gekennzeichnet, dass** die Mittel einen Tensidgehalt von 30 bis 50 und einen Wassergehalt von 50 bis 70 Gew.% aufweisen.

10. Verwendung von Esterquats, deren Acylrest bzw. Acylreste sich von ungesättigten Fettsäuren mit 8 bis 22 Kohlenstoffatomen und Iodzahlen im Bereich von 100 bis 150 ableiten, zur Herstellung von Zubereitungen für die Reinigung harter Oberflächen.

## Claims

1. Cationic preparations for cleaning hard surfaces, **characterized in that** they contain esterquats of which the acyl group(s) is/are derived from unsaturated C₈₋₂₂ fatty acids with iodine values of 100 to 150 as cationic surfactants.

2. Preparations as claimed in claim 1, **characterized in that** they contain esterquats corresponding to formula (**I**): in which R¹CO is an unsaturated acyl group with 8 to 22 carbon atoms and an iodine value of 100 to 150, R² and R³ independently of one another represent hydrogen or have the same meaning as R¹CO, R⁴ is an alkyl group containing 1 to 4 carbon atoms or a (CH₂CH₂O)_{q}H group, m, n and p together stand for 0 or numbers of 1 to 12, q is a number of 1 to 12 and X is halide, alkyl sulfate or alkyl phosphate.

3. Preparations as claimed in claim 1, **characterized in that** they contain esterquats corresponding to formula (**II**): in which R¹CO is an unsaturated acyl group with 8 to 22 carbon atoms and an iodine value of 100 to 150, R² is hydrogen or has the same meaning as R¹CO, R⁴ and R⁵ independently of one another are alkyl groups containing 1 to 4 carbon atoms, m and n together stand for 0 or numbers of 1 to 12 and X stands for halide, alkyl sulfate or alkyl phosphate.

4. Preparations as claimed in claim 1, **characterized in that** they contain esterquats corresponding to formula (**III**): in which R¹CO is an unsaturated acyl group with 8 to 22 carbon atoms and an iodine value of 100 to 150, R² is hydrogen or has the same meaning as R¹CO, R⁴, R⁶ and R⁷ independently of one another are alkyl groups containing 1 to 4 carbon atoms, m and n together stand for 0 or numbers of 1 to 12 and X stands for halide, alkyl sulfate or alkyl phosphate.

5. Preparations as claimed in claim 1, **characterized in that** they contain esterquats corresponding to formula (**IV**): in which R¹CO is an unsaturated acyl group with 8 to 22 carbon atoms and an iodine value of 100 to 150, R² is hydrogen or has the same meaning as R¹CO, R⁶ and R⁷ independently of one another are alkyl groups containing 1 to 4 carbon atoms and X is halide, alkyl sulfate or alkyl phosphate.

6. Preparations as claimed in at least one of claims 1 to 5, **characterized in that** they contain esterquats in quantities of 1 to 10% by weight, based on the preparation.

7. Preparations as claimed in at least one of claims 1 to 6, **characterized in that** they additionally contains co-surfactants.

8. Preparations as claimed in claim 7, **characterized in that** they contain nonionic surfactants.

9. Preparations as claimed in at least one of claims 1 to 8, **characterized in that** they have a surfactant content of 30 to 50 and a water content of 50 to 70% by weight.

10. The use of esterquats of which the acyl group(s) is/are derived from unsaturated C₈₋₂₂ fatty acids with iodine values of 100 to 150 for the production of preparations for cleaning hard surfaces.

## Revendications

1. Préparations cationiques de nettoyage de surfaces dures,
**caractérisées en ce qu'**
en tant que tensioacitfs cationiques elles contiennent des esters d'ammonium quaternaire dont le radical acyle ou les radicaux acyle dérivent d'acides gras insaturés avec 8 à 22 atomes de carbone et des indices d'iode dans la plage comprise entre 100 et 150.

2. Préparations selon la revendication 1,
**caractérisées en ce qu'**
elles contiennent des esters d'ammonium quaternaire de formule (I) dans laquelle R¹CO représente un radical acyle insaturé avec 8 à 22 atomes de carbone et un indice d'iode compris entre 100 et 150, R² et R³ représentent, indépendamment l'un de l'autre, l'hydrogène ou R¹CO-, R⁴ représente un radical alkyle avec 1 à 4 atomes de carbone ou un groupe (CH₂CH₂O)_{q}H, m, n et p ont pour somme 0 ou des nombres de 1 à 12, q représente des nombres de 1 à 12 et X représente un halogénure, un sulfate d'alkyle ou un phosphate d'alkyle.

3. Préparations selon la revendication 1,
**caractérisées en ce qu'**
elles contiennent des esters d'ammonium quaternaire de formule (III) dans laquelle R¹CO représente un radical acyle insaturé avec 8 à 22 atomes de carbone et un indice d'iode compris entre 100 et 150, R² représente l'hydrogène ou R¹CO ; R⁴ et R⁵ représentent, indépendamment l'un de l'autre, des radicaux alkyle avec 1 à 4 atomes de carbone ou un groupe (CH₂CH₂O)_{q}H, m, n et p ont pour somme 0 ou des nombres de 1 à 12, q représente des nombres de 1 à 12, et X représente un halogénure, un sulfate d'alkyle ou un phosphate d'alkyle.

4. Préparations selon la revendication 1,
**caractérisées en ce qu'**
elles contiennent des esters d'ammonium quaternaire de formule (III) dans laquelle R¹CO représente un radical acyle insaturé avec 8 à 22 atomes de carbone et un indice d'iode compris entre 100 et 150, R² représente l'hydrogène ou R¹CO ; R⁴, R⁶ et R⁷ représentent, indépendamment les uns des autres, des radicaux alkyle avec 1 à 4 atomes de carbone ou un groupe (CH₂CH₂O)_{q}H, m, n et p ont pour somme 0 ou des nombres de 1 à 12, q représente des nombres de 1 à 12, et X représente un halogénure, un sulfate d'alkyle ou un phosphate d'alkyle.

5. Préparations selon la revendication 1,
**caractérisées en ce qu'**
elles contiennent des esters d'ammonium Quaternaire de formule (IV) dans laquelle R¹CO représente un radical acyle insaturé avec 8 à 22 atomes de carbone et un indice d'iode compris entre 100 et 150, R² représente l'hydrogène ou R¹CO ; R⁶ et R⁷ représentent, indépendamment l'un de l'autre, des radicaux alkyle avec 1 à 4 atomes de carbone ou un groupe (CH₂CH₂O)_{q}H, q représente des nombres de 1 à 12, et X représente un halogénure, un sulfate d'alkyle ou un phosphate d'alkyle.

6. Préparations selon au moins l'une quelconque des revendications 1 à 5,
**caractérisées en ce qu'**
elles contiennent les esters d'ammonium quaternaire en quantités de 1 à 10 % en poids, par rapport aux produits.

7. Préparations selon au moins l'une quelconque des revendications 1 à 6,
**caractérisées en ce que**
les produits contiennent en outre des co-tensioactifs.

8. Préparations selon la revendication 7,
**caractérisées en ce que**
les produits contiennent des tensioacitfs non ioniques.

9. Préparations selon au moins l'une quelconque des revendications 1 à 8,
**caractérisées en ce que**
les produits présentent une teneur en tensioactifs comprise entre 30 et 50 et une teneur en eau comprise entre 50 et 70 % en poids.

10. Utilisation d'esters d'ammonium quaternaire dont le radical acyle ou les radicaux acyle dérivent d'acides gras insaturés avec 8 à 22 atomes de carbone et des indices d'iode dans la plage comprise entre 100 et 150, pour l'obtention de préparations de nettoyage de surfaces dures.
